# FASCICULE DE BREVET EUROPEEN

(11) **EP 1 649 777 B1**
(45) Date de publication et mention de la délivrance du brevet: **16.09.2009**
(21) Numéro de dépôt: 05300844.7
(22) Date de dépôt: 21.10.2005
(51) Int. Cl.: A46B 9/02

(54) **Dispositif de conditionnement et d'application d'un produit sur les cils ou les sourcils, notamment du mascara**
Behälter und Applikator zum Auftragen eines Produktes auf die Wimpern oder Augenbrauen, insbesondere Maskara
Container and applicator for applying a product on eyelash or eyebrow, in particular mascara

(30) Priorité: 21.10.2004 FR 0452397
(43) Date de publication de la demande: 26.04.2006
(62) Demande divisionnaire de: 08105368.8
(73) Titulaire: L'ORÉAL, 75008 Paris (FR)
(72) Inventeur: Gueret, Jean-Louis, 75016, Paris (FR)
(74) Mandataire: Tanty, François

(56) Documents cités:
- EP-A- 1 053 695
- WO-A-96/29905
- FR-A- 2 564 712
- US-A- 4 165 755
- US-A- 4 598 723
- US-A- 5 357 987

## Description

La présente invention concerne un applicateur pour l'application d'un produit sur les cils ou les sourcils, notamment du mascara.

Différents applicateurs ont été proposés dans les demandes de brevet EP 1 070465, EP 1 070 466, EP 1 070 467, EP 1 070 468, EP 1 115 303, EP 1, 115 304, EP 1 115 305, EP 1 157 629, EP 1 157 632, EP 1 169 941 et FR 2 810 861, dont le contenu est incorporé à la présente demande par référence.

On connaît par ailleurs par la demande de brevet FR 2 564 712 un applicateur de produit cosmétique comportant un manche allongé pourvu de plusieurs poils ou dents moulés en une seule pièce et s'étendant axialement à l'une des extrémités du manche.

On connaît par le brevet US 5 357 987 une brosse à mascara comportant une première portion pour appliquer le mascara sur les cils et une deuxième portion pour peigner les cils.

On connaît par la demandé internationale WO 96/29905 un applicateur de mascara comportant une ou plusieurs sphères enfilées sur un axe.

On connaît par le brevet US 4 598 723 un applicateur de produit cosmétique comportant une brosse entourée par une gaine coulissante permettant de faire varier la longueur apparente sur laquelle s'étendent les poils de la brosse.

Il existe un besoin pour bénéficier d'un applicateur permettant de réaliser de nouveau effets de maquillage sur les cils et/ou les sourcils et notamment de déposer du produit seulement sur une mèche de cils ou de sourcils, par exemple.

L'utilisation d'un applicateur de type pinceau pour ce genre d'application n'est pas très satisfaisante, car si le pinceau n'est pas suffisamment essoré, il garde une goutte de produit en bout qui crée un amas sur les cils.

Si le pinceau est bien essoré, la quantité de produit restante peut s'avérer insuffisante.

L'utilisation d'un applicateur floqué permet d'obtenir une bonne charge de produit mais il est difficile de séparer si on le souhaite les cils qui sont collés ensemble par le produit.

Selon l'un de ses aspects, la présente invention a pour objet un applicateur selon la revendication 1.

Les éléments d'application peuvent s'étendre sur une distance le long de l'axe longitudinal de l'âme torsadée qui est telle que les éléments d'application puissent au mieux contacter simultanément au plus un quart, voire un cinquième ou un sixième des cils ou des sourcils de la frange, alors que l'axe longitudinal de l'âme torsadée est orienté sensiblement tangentiellement à la frange.

Une mèche de cils ou de sourcils maquillés peut par exemple correspondre à au plus un quart, voire un cinquième ou un sixième de la longueur de la frange.

L'invention permet de charger convenablement les cils tout en exerçant une action de peignage éventuelle.

Les éléments d'application s'étendent sur l'âme torsadée sur une distance suffisamment courte pour pouvoir maquiller une ou plusieurs mèches de cils ou de sourcils, ce qui permet l'obtention de nouveaux effets de maquillage.

L'invention permet de créer des mèches colorées ou des raies dans les cils. Par exemple, grâce à l'invention, on peut maquiller les cils d'une même frange avec au moins deux couleurs différentes.

Par « frange » au sens de la présente invention, on désigne les cils de la paupière supérieure ou ceux de la paupière inférieure, du coin intérieur au coin extérieur de la paupière, ou encore les sourcils de l'arcade sourcilière de l'un ou l'autre des yeux de l'utilisateur.

Les éléments d'application peuvent par exemple s'étendre sur l'âme torsadée sur une distance comprise entre environ 0,1 et 1 cm, par exemple inférieure ou égale à 8 mm, voire 7 mm ou 6 mm, par exemple une distance allant de 2 mm à 5 mm environ, par exemple entre 2 mm et 3 mm.

Les éléments d'application peuvent être rapportés sur l'âme torsadée.

L'âme torsadée peut être rapportée sur la tige.

La tige peut s'étendre selon un axe longitudinal distinct de l'axe longitudinal de l'âme torsadée. Dans ce cas, l'axe longitudinal de la tige peut former avec l'axe longitudinal de l'âme torsadée, notamment pour la portion de celle-ci qui porte les éléments d'application, un angle compris entre 5° et 45°, notamment compris entre 15° et 25°, par exemple égal à 20° environ. Cette configuration peut permettre une manipulation plus confortable de l'applicateur lors de l'application du produit sur les cils. L'axe longitudinal de l'âme torsadée peut être par exemple curviligne ou rectiligne.

La tige peut, en variante, s'étendre selon un axe longitudinal confondu avec l'axe longitudinal de l'âme torsadée.

L'applicateur peut être réalisé au moins partiellement en un matériau souple ou rigide, notamment partiellement en matière thermoplastique, élastomère ou thermoplastique élastomère, notamment par moulage. On ne sort pas du cadre de la présente invention si l'applicateur est réalisé partiellement en bois ou en métal ou en d'autres matériaux encore, notamment par usinage.

La tige et l'âme torsadée peuvent être ou non réalisée dans des matériaux différents.

Lorsque l'applicateur est observé de côté, une ligne reliant les extrémités libres des éléments d'application peut présenter une distance à l'axe longitudinal de l'âme torsadée qui passe par au moins un extremum, notamment un maximum, ce qui peut rendre plus progressive la pénétration de l'applicateur dans les cils.

La ligne précitée peut notamment présenter au moins partiellement une forme pointue, notamment triangulaire, ou arrondie, notamment circulaire ou ogivale.

Quel que soit le profil de la ligne précitée, lorsqu'il y a un maximum et un minimum, l'angle formé entre d'une part la droite reliant les extrémités libres d'un élément d'application de plus grande longueur associé à ce maximum et d'un élément d'application de plus petite longueur associé à un minimum le plus proche de l'élément d'application de plus grande longueur, et d'autre part la normale à l'axe longitudinal de l'âme torsadée, cette normale passant par l'extrémité libre de l'élément d'application de plus grande longueur, est par exemple compris entre 25° et 60° environ, notamment entre 25° et 50°, notamment entre 25° et 45°, par exemple entre 30° et 45°, par exemple égal à 43° environ.

La distance de la ligne précitée à l'axe longitudinal de l'âme torsadée peut encore passer par deux extrema, voire plus.

La hauteur des éléments d'application peut par exemple être comprise entre 0,5 et 10 mm environ, notamment entre 1 et 3 mm environ.

L'âme torsadée peut comporter deux fils torsadés de petit diamètre, notamment inférieur à 0,7 mm, par exemple compris entre 0,2 et 0,6 mm, mieux entre 0,35 et 0,5 mm.

Les éléments d'application peuvent être des poils de petit diamètre, par exemple inférieur ou égal à 8/100 mm, mieux 6/100 mm.

Les poils s'étendent par exemple à partir de l'âme selon deux nappes hélicoïdales. Le nombre de spires de la brosse correspond à la somme des révolutions autour de l'âme des deux nappes. Une partie de l'âme torsadée peut être dépourvue de poils, notamment à proximité de la jonction entre l'âme torsadée et la tige.

La section transversale de la surface enveloppe de la brosse peut être circulaire, carrée, ou autre.

La brosse peut présenter une surface enveloppe biconique. La surface enveloppe peut encore être conique ou tronconique avec la base du cône située du côté de l'extrémité distale ou proximale de la brosse.

Le front décrit encore, une brosse pour l'application d'un produit sur les cils et/ou les sourcils, comportant une âme torsadée et des poils s'étendant à partir de l'âme, le nombre de spires étant inférieur ou égal à 6.

Le brevet décrit encore une brosse pour l'application d'un produit sur les cils et/ou les sourcils, comportant une âme et des poils s'étendant à partir de l'âme, la longueur de la portion de la brosse portant les poils étant inférieure ou égale à 8 mm, mieux à 7 mm voire à 6 mm.

Le brevet décrit encore, une brosse pour l'application d'un produit sur les cils et/ou les sourcils, comportant une âme et des poils s'étendant à partir de l'âme, contenus dans une surface enveloppe de forme sensiblement tronconique, conique ou biconique, dans laquelle le plus petit angle formé entre un plan contenant la plus grande section transversale de la brosse et une tangente à la surface enveloppe de la brosse à l'intersection avec ce plan est compris entre 20° et 60°, notamment compris entre 25° et 50°, par exemple entre 30° et 35°.

Le brevet décrit encore une brosse pour l'application d'un produit sur les cils et/ou les sourcils, comportant une âme et des poils s'étendant à partir de l'âme, dans laquelle la surface enveloppe de la brosse présente une forme sensiblement biconique, d'angle au sommet à la jonction des troncs de cônes inférieur ou égal à 120°, voire inférieur ou égal à 90°.

L'invention a encore pour objet, selon un autre de ses aspects, un dispositif de conditionnement et d'application d'un produit sur une frange de cils ou de sourcils comportant :
- un récipient pour contenir le produit,
- un applicateur, comportant une brosse, tel que défini plus haut.

Le dispositif selon l'invention peut comporter un organe d'essorage. Cet organe d'essorage peut par exemple comporter un bloc d'un matériau alvéolaire tel qu'une mousse à cellules ouvertes ou fermées, avec ou sans flocage. En variante, l'organe d'essorage peut comporter un matériau non alvéolaire, éventuellement floqué, par exemple un élastomère ou une polyoléfme. Dans ce cas notamment, l'organe d'essorage peut par exemple comporter au moins une fente et/ou comporter une lèvre agencée pour essorer la tige.

La tige de l'applicateur peut être reliée à une capsule de fermeture du récipient pouvant également avoir un rôle d'organe de préhension et l'applicateur peut être logé à l'intérieur du récipient en position fermée du dispositif.

Le produit peut être du mascara, par exemple du mascara noir ou d'une couleur autre que le noir, ou tout autre produit cosmétique ou de soin adapté à l'application sur les cils ou les sourcils. Le produit peut se présenter sous une forme liquide ou pâteuse. Le produit peut encore, le cas échéant, se présenter sous une forme solide, par exemple en pain.

Le dispositif selon l'invention peut comporter un récipient supplémentaire pour contenir un autre produit et un applicateur supplémentaire pour appliquer cet autre produit. L'autre produit peut être différent du produit contenu dans le récipient. Cet applicateur supplémentaire peut par exemple comporter une brosse ou un peigne.

Le dispositif peut par exemple comporter, dans un exemple de mise en oeuvre de l'invention, un applicateur selon l'invention, associé à un mascara ayant une couleur noire ou autre que noire, et un autre applicateur, qui est par exemple une brosse ou un peigne, associé à un mascara de couleur respectivement autre que noire ou noire, les deux applicateurs restant par exemple solidaires l'un de l'autre lors de l'utilisation.

Un procédé de maquillage des cils ou des sourcils avec un produit cosmétique, comporte l'étape consistant à appliquer le produit sur au moins une mèche de cils ou de sourcils à l'aide d'un applicateur tel que défini plus haut.

Le procédé peut comporter l'étape préalable consistant à maquiller les cils ou sourcils, à l'aide d'un autre produit cosmétique différent du produit destiné à la réalisation des mèches.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue schématique en élévation avec coupe partielle d'un dispositif non conforme à l'invention,
- la figure 2 illustre l'utilisation de l'applicateur de la figure 1,
- les figures 26 et 27 représentent en coupe axiale, schématique et partielle, des exemples d'organes d'essorage pouvant être utilisés dans un dispositif selon l'invention,
- la figure 28 est une vue analogue à la figure 1 d'une brosse,
- les figures 29 à 35 sont des vues schématiques et partielles de variantes de brosses,
- la figure 36 est une coupe transversale schématique de la brosse de la figure 28,
- la figure 37 est une vue en perspective, partielle, d'un exemple de réalisation dans lequel le produit est déposé sur l'élément d'application à partir d'un tube flexible,
- la figure 38 est une vue partielle en perspective d'un autre exemple de mise en oeuvre de l'invention, dans lequel le produit destiné à être appliqué se présente sous la forme d'un solide ou d'une poudre,
- les figures 39, 41 et 43 sont des coupes axiales, schématiques, de dispositifs comportant deux produits et deux applicateurs dont l'un au moins est conforme à l'invention, dans les figures 41 et 43, et
- les figures 44 et 45 sont des illustrations schématiques d'exemples de maquillages pouvant être obtenus à l'aide d'un dispositif conforme à l'invention.
Les exemples des figures 1, 2, 37, 38 et 39 bien que non couverts par les revendications sont utiles à la compréhension de l'invention.

Le dispositif 1, représenté sur les figures 1 à 2, comporte un récipient 2 contenant une réserve d'un produit cosmétique P tel que du mascara, et un applicateur 3 comportant une tige 4 d'axe longitudinal X.

La tige 4 est munie à une extrémité d'un support 5 comportant une pluralité d'éléments d'application 6 et la tige 4 se raccorde à l'extrémité opposée à une capsule de fermeture 7 du récipient 2 qui constitue également un élément de préhension.

La capsule de fermeture 7 comporte un filetage intérieur non apparent, destiné à se visser sur le col 11, fileté extérieurement, du récipient 2.

Le récipient 2 comporte, dans l'exemple décrit, un organe d'essorage 8 engagé dans le col 11 et comportant une lèvre d'essorage 9 agencée pour essorer la tige 4 et le support 5 muni des éléments d'application 6.

L'organe d'essorage 8 peut, le cas échéant, être agencé de telle sorte qu'il puisse se déformer au passage des éléments d'application 6.

L'organe d'essorage 8 peut être réalisé par moulage par injection, par exemple dans une polyoléfine.

Le récipient 2 est fermé de façon étanche en l'absence d'utilisation par vissage de la capsule de fermeture 7 sur le col 11.

Dans l'exemple représenté, l'applicateur 3 comporte un peigne, les éléments d'application 6 étant constitués par des dents. Le support 5 s'étend selon un axe longitudinal Y formant avec l'axe longitudinal X de la tige 4 un angle ∝ non nul.

Les éléments d'application 6 s'étendent sur le support 5 sur une distance *d* relativement faible, notamment une distance *d* comprise entre 0,1 et 1 cm environ. Ainsi, comme illustré sur la figure 2, on peut, à l'aide de l'applicateur 3, maquiller seulement une mèche de cils à la fois sans atteindre la totalité des cils de la paupière. Par exemple, les éléments d'application peuvent contacter simultanément, au maximum, moins d'un quart des cils de la paupière supérieure, comme illustré.

Le produit P peut être appliqué sur des cils ou sourcils maquillés ou non.

Il peut comporter une formule polymère réversible ou non, par exemple une formule vinyle. Le produit P peut être résistant à l'eau froide et se dissoudre dans l'eau chaude.

Le produit P peut consister en un mascara noir ou de couleur, par exemple. Sa formulation le rend par exemple compatible avec un mascara sous-jacent, de sorte que l'application pour former une mèche sur des cils déjà maquillés n'enlève pas le mascara déjà présent sur les cils.

L'organe d'essorage 8 peut être différent de celui illustré à la figure 1 sans que l'on sorte du cadre de la présente invention.

L'organe d'essorage 8 peut être réalisé, en variante, en élastomère et comporter au moins une fente 50 ainsi qu'illustré sur la figure 26. L'organe d'essorage 8 peut comporter une lèvre annulaire 51 ainsi qu'illustré sur la figure 27, ailleurs qu'à son extrémité inférieure.

Les éléments d'application comportent des poils, rapportés sur le support, comme illustré sur la figure 28. L'applicateur 3 comporte alors, par exemple, une brosse dont les poils 60 s'étendent sensiblement transversalement à l'axe longitudinal Y du support, qui peut être confondu avec l'axe longitudinal X de la tige 4 comme illustré.

Dans l'exemple considéré, les poils s'étendent sur une distance *d* le long de l'axe longitudinal Y du support qui est telle que les poils ne puissent pas contacter simultanément plus d'un quart des cils ou des sourcils de la frange de cils ou de sourcils que l'on souhaite maquiller. La distance *d* peut par exemple être comprise entre 2 et 3 mm environ, et le nombre de spires peut être compris entre 3 et 6, par exemple.

Lorsque l'applicateur 3 est observé de côté, comme illustré sur la figure 28, la ligne *L* reliant les extrémités libres des poils peut présenter une distance à l'axe Y qui passe par au moins un extremum.

Les poils 60 utilisés sont de préférence relativement fins, par exemple de 6/100 mm environ de diamètre.

Les poils 60 peuvent présenter une section transversale pleine, sensiblement circulaire.

L'âme 61 peut être formée par un fil métallique plié en U et dont les branches sont torsadées sur elles-mêmes de manière à serrer entre elles les poils.

Le fil métallique utilisé est de préférence relativement fm, par exemple de diamètre inférieur à 0,7 mm, notamment compris entre 0,35 et 0,5 mm.

Les figures 29 à 35 représentent des variantes d'applicateurs.

Sur la figure 29, l'applicateur 3 comporte une brosse présentant une surface enveloppe sensiblement conique ou tronconique, les poils les plus longs se trouvant du côté de la tige 4.

L'angle δ formé entre la perpendiculaire à l'axe longitudinal Y de la brosse passant par la section transversale de plus grande dimension et la tangente à la surface enveloppe est par exemple compris entre 20° et 60°.

L'applicateur 3 de la figure 30 comporte une brosse de surface enveloppe sensiblement biconique, tandis que celui de la figure 31 comporte une brosse de surface enveloppe sensiblement conique ou tronconique, les poils les plus courts se trouvant du côté de la tige 4.

L'axe longitudinal Y de la brosse peut être aligné ou non avec celui X de la tige.

L'axe Y peut former un angle α avec l'axe X de la tige, comme illustré sur les figures 32 à 35. L'angle α peut par exemple être compris entre 5° et 45° environ, par exemple être égal à 20° environ.

La surface enveloppe E de la brosse peut être de section transversale circulaire comme illustré à la figure 36 ou autre, notamment polygonale, oblongue ou avec des crans ou créneaux.

Lorsque l'âme torsadée est coudée, le coude peut être situé plus ou moins près de la tige 4, comme illustré sur les figures 32 à 35.

Dans des variantes non illustrées, l'âme est courbe.

On a représenté sur les figures 37 et 38 d'autres variantes de mise en oeuvre de l'invention.

La figure 37 représente un dispositif dans lequel le produit P est contenu dans un récipient 2 en forme de tube souple.

D'autres modes de distribution peuvent être utilisés pour déposer le produit P sur l'applicateur 3, par exemple un distributeur à pompe, sans que l'on ne sorte du cadre de la présente invention.

Le dispositif représenté sur la figure 38 comporte un récipient 2 contenant un pain solide de produit P. Ce pain peut être humidifié et l'applicateur déplacé au contact de la partie humidifiée du produit pour se charger en produit. En variante, l'applicateur peut être humidifié et déplacé au contact d'une partie non préalablement humidifiée.

Dans les exemples de réalisation représentés sur les figures 37 et 38, il n'est pas nécessaire de munir l'extrémité proximale de l'applicateur d'une poignée ou d'un capuchon de fermeture, puisque l'applicateur peut ne pas être stocké dans le récipient contenant le produit. En outre, dans ces réalisations, la tige elle-même peut être utilisée comme organe de préhension.

La figure 39 représente un dispositif utile à la compréhension de l'invention, non couvert par les revendications, comportant en plus du récipient 2 contenant le produit P et de l'applicateur 3, un deuxième récipient 70 contenant un produit P' et un deuxième applicateur 71 qui peut être différent de l'applicateur 3. Par exemple, l'applicateur 71 peut comporter une brosse à mascara conventionnelle.

Dans l'exemple illustré à la figure 39, le récipient 2 contenant le produit P comporte une jupe inférieure 72 munie d'un filetage et constituant une capsule de fermeture pour le récipient 70 contenant l'autre produit P'.

L'applicateur 71 peut permettre par exemple d'appliquer sur les cils un premier produit, par exemple du mascara, ayant une certaine couleur puis l'utilisateur peut utiliser l'applicateur 3 pour maquiller par exemple d'une autre couleur certaines mèches de cils.

D'autres exemples de dispositifs comportant deux récipients et deux applicateurs ont été représentés sur les figures 41 et 43.

Les applicateurs sont dans ces exemples orientés dans des directions opposées de telle sorte que chaque récipient peut servir d'organe de préhension à l'applicateur associé à l'autre récipient.

L'applicateur 3 du dispositif de la figure 41 comporte une brosse conforme à l'invention et une brosse à mascara choisie par exemple parmi celles décrites dans US 5 937 870 ou FR 2 605 505 par exemple, dont le contenu est incorporé à la présente demande par référence.

L'applicateur de la figure 43 comporte un peigne et un applicateur conforme à l'invention, constitué par une brosse. Le peigne des applicateurs 71 de la figure 43 est par exemple choisi parmi ceux décrits dans US 6 581 610, WO 01/05271 ou US 6 539 950, dont le contenu est incorporé à la présente demande par référence.

Les dispositifs des figures 41 et 43 comportent un manchon 80 tubulaire reliant entre elles les capsules de fermeture 82 et 7 respectivement associées aux récipients 70 et 2. Les capsules de fermeture 82 et 7 peuvent être par exemple retenues par friction, collage ou encliquetage à l'intérieur du manchon 80.

Dans chacun des dispositifs des figures 41 et 43, le produit P' contenu dans le deuxième récipient 70 peut être différent du produit P contenu dans le récipient 2.

Le produit P' peut par exemple être un mascara d'une couleur différente de celle du produit P, le produit P' étant par exemple d'une couleur autre que le noir, et le produit P étant noir.

Lors de l'application, le produit P' peut être appliqué en premier sur les cils ou sourcils puis le produit P peut être appliqué, par exemple sur certains cils ou sourcils seulement, de manière à former des mèches colorées.

Le maquillage obtenu peut être tel que représenté sur l'une des figures 44 et 45 par exemple, avec un regroupement d'au moins certains cils par paquets. Sur la figure 44, seulement certains cils sont regroupés par paquets tandis que sur la figure 45, sensiblement tous les cils sont regroupés par paquets. Les cils peuvent encore ne pas être regroupés par paquets.

Une même frange de cils peut comporter, le cas échéant, plusieurs mèches de couleurs différentes.

Bien entendu, l'invention n'est pas limitée aux exemples de réalisation qui viennent d'être décrits. On peut notamment combiner entre elles les caractéristiques des différents modes de réalisation. L'organe d'essorage peut être différent de ceux qui ont été décrits plus haut.

Dans des exemples de mise en oeuvre de l'invention, les éléments d'application peuvent s'étendre transversalement à la tige ou à l'organe d'essorage.

L'expression « comportant un » doit être considérée comme étant synonyme de l'expression « comportant au moins un », et l'expression « compris entre » doit être considérée comme incluant les bornes, sauf si le contraire est spécifié.

## Revendications

1. Applicateur pour l'application d'un produit (P) sur une frange de cils ou de sourcils, comportant :
- une tige (4),
- une brosse ayant :
- une âme torsadée (61) reliée à la tige (4) et s'étendant selon un axe longitudinal (Y),
- une pluralité d'éléments d'application (60) disposés sur l'âme torsadée (5) et s'étendant sensiblement transversalement à l'axe longitudinal (Y),
tous les éléments d'application (60) étant constitués par des poils,
**caractérisé par le fait que** les poils de la brosse s'étendent sur une distance comprise entre 0,1 cm et 1 cm le long de l'axe longitudinal (Y) de l'âme torsadée et **par le fait que** l'âme torsadée comporte entre 3 et 6 spires.

2. Applicateur selon la revendication précédente, **caractérisé par le fait que** les éléments d'application (60) s'étendent sur l'âme torsadée (61) sur une distance (*d*) inférieure ou égale à 8 mm.

3. Applicateur selon l'une des revendications précédentes, **caractérisé par le fait que** les éléments d'application (60) sont rapportés sur l'âme torsadée (61).

4. Applicateur selon l'une quelconque des revendications 1 à 3, **caractérisé par le fait que** l'âme torsadée est rapportée sur la tige (4).

5. Applicateur selon l'une quelconque des revendications précédentes, **caractérisé par le fait que** la tige (4) s'étend selon un axe longitudinal (X) distinct de l'axe longitudinal (Y) de l'âme torsadée (61).

6. Applicateur selon la revendication 5, **caractérisé par le fait que** l'axe longitudinal (X) de la tige (4) forme avec l'axe longitudinal (Y) de l'âme torsadée (61) un angle (α) compris entre 5° et 45°, notamment égal à 20° environ.

7. Applicateur selon la revendication 1, **caractérisé par le fait que** l'axe longitudinal (Y) de l'âme torsadée (61) est curviligne.

8. Applicateur selon l'une quelconque des revendications 1 à 6, **caractérisé par le fait que** l'axe longitudinal (Y) de l'âme torsadée (61) est rectiligne.

9. Applicateur selon l'une quelconque des revendications 1 à 6, **caractérisé par le fait que** la tige (4) s'étend selon un axe longitudinal (X) confondu avec l'axe longitudinal (Y) de l'âme torsadée (61).

10. Applicateur selon l'une quelconque des revendications précédentes, **caractérisé par le fait qu'**il est réalisé au moins partiellement en matière thermoplastique, élastomère ou thermoplastique élastomère, notamment par moulage.

11. Applicateur selon l'une quelconque des revendications 1 à 9, **caractérisé par le fait qu'**il est réalisé au moins partiellement en bois ou en métal, notamment par usinage.

12. Applicateur selon l'une quelconque des revendications précédentes, **caractérisé par le fait que**, lorsqu'il est observé de côté, une ligne (L) reliant les extrémités libres (30) des éléments d'application (60) présente une distance à l'axe longitudinal (Y) de l'âme torsadée (61) qui passe par au moins un extremum.

13. Applicateur selon la revendication 12, **caractérisé par le fait que** l'extremum est un maximum.

14. Applicateur selon la revendication 12, **caractérisé par le fait que** la ligne (L) présente au moins partiellement une forme triangulaire.

15. Applicateur selon la revendication 12, **caractérisé par le fait que** la ligne (L) présente au moins partiellement une forme arrondie, notamment circulaire ou ogivale.

16. Applicateur selon la revendication 12, **caractérisé par le fait que** la distance de la ligne (L) à l'axe longitudinal (Y) de l'âme torsadée passe par deux extrema.

17. Applicateur selon l'une quelconque des revendications précédentes, **caractérisé par le fait que** les éléments d'application sont des poils de diamètre inférieur ou égal à 8/100 mm, mieux 6/100 mm.

18. Applicateur selon l'une quelconque des revendications précédentes, **caractérisé par le fait que** la brosse présente une surface enveloppe sensiblement conique ou tronconique convergeant vers son extrémité distale.

19. Applicateur selon l'une quelconque des revendications 1 à 17, **caractérisé par le fait que** la brosse présente une surface enveloppe sensiblement conique ou tronconique divergeant vers son extrémité distale.

20. Applicateur selon l'une quelconque des revendications 1 à 17, **caractérisé par le fait que** la brosse présente une surface enveloppe sensiblement biconique.

21. Applicateur selon l'une quelconque des revendications précédentes, **caractérisé par le fait que** l'âme torsadée comporte un fil métallique de diamètre inférieur à 0,7 mm, notamment compris entre 0,2 et 0,6 mm, mieux entre 0,35 et 0,5 mm.

22. Applicateur selon l'une quelconque des revendications précédentes, **caractérisé par le fait que** les éléments d'application (60) s'étendent sur l'âme torsadée sur une distance (*d*) inférieure ou égale à 7 mm.

23. Applicateur selon l'une quelconque des revendications précédentes, **caractérisé par le fait que** les éléments d'application (60) s'étendent sur l'âme torsadée sur une distance (*d*) inférieure ou égale 6 mm.

24. Applicateur selon l'une quelconque des revendications précédentes, **caractérisé par le fait que** les éléments d'application (60) s'étendent sur l'âme torsadée sur une distance (*d*) comprise entre 2 et 5 mm environ.

25. Applicateur selon l'une quelconque des revendications précédentes, **caractérisé par le fait que** les éléments d'application (60) s'étendent sur l'âme torsadée sur une distance (*d*) comprise entre 2 et 3 mm environ.

26. Applicateur selon l'une quelconque des revendications 1 à 25, **caractérisé par le fait que** la hauteur des éléments d'application (60) est comprise entre 0,5 et 10 mm environ.

27. Dispositif de conditionnement et d'application d'un produit (P) sur une frange de cils ou de sourcils comportant :
- un récipient (2) pour contenir le produit (P),
- un applicateur (3) tel que défini dans l'une quelconque des revendications précédentes.

28. Dispositif selon la revendication 27, **caractérisé par le fait qu'**il comporte un organe d'essorage (8).

29. Dispositif selon la revendication 28, **caractérisé par le fait que** l'organe d'essorage (8) comporte une lèvre annulaire (51) agencée pour essorer la tige (4).

30. Dispositif selon l'une quelconque des revendications 27 à 29, **caractérisé par le fait que** la tige (4) est reliée à une capsule de fermeture (7) du récipient, et **par le fait que** l'applicateur (3) est logé à l'intérieur du récipient (2) en position fermée du dispositif.

31. Dispositif selon l'une quelconque des revendications 27 à 30, **caractérisé par le fait que** le produit (P) est du mascara.

32. Dispositif selon la revendication 31, **caractérisé par le fait que** le mascara est d'une couleur autre que le noir.

33. Dispositif selon l'une quelconque des revendications 27 à 32, **caractérisé par le fait qu'**il comporte un récipient (70) supplémentaire et un applicateur (71) supplémentaire.

34. Dispositif selon la revendication 33, **caractérisé par le fait que** le récipient supplémentaire comporte un produit (P') différent du produit (P) contenu dans le récipient.

## Claims

1. An applicator for applying a substance to a fringe of eyelashes or eyebrows, the applicator comprising:
· a stem (4);
· a brush having :
· a twisted core (61) connected to the stem (4) and extending along a longitudinal axis (Y); and
· a plurality of applicator elements (60) disposed on the twisted core (5) and extending substantially transversely relative to the longitudinal axis (Y), all the applicator elements (60) being constituted by bristles,
**characterized by** the fact that the bristles of the brush extend over a distance lying in the range 0.1 cm to 1 cm along the longitudinal axis (Y) of the twisted core and by the fact that the twisted core comprises 3 to 6 turns.

2. An applicator according to the preceding claim, **characterized by** the fact that the applicator elements (60) extend on the twisted core (61) over a distance (d) that is less than or equal to 8 mm.

3. An applicator according to any one of the preceding claim, **characterized by** the fact that the applicator elements (60) are fitted to the twisted core (61).

4. An applicator according to any one of the claim 1 to 3, **characterized by** the fact that the twisted core is fitted to the stem (4).

5. An applicator according to any one of the preceding claim, **characterized by** the fact that the stem (4) extends along a longitudinal axis (X) different from the longitudinal axis (Y) of the twisted core (61).

6. An applicator according to claim 5, **characterized by** the fact that the longitudinal axis (X) of the stem (4) forms an angle relative to the longitudinal axis (Y) of the twisted core (61), which angle (α) lies in the range 5° to 45°, and in particular is equal to about 20°.

7. An applicator according to claim 1, **characterized by** the fact that the longitudinal axis (Y) of the twisted (61) core is curvilinear.

8. An applicator according to claim 1, **characterized by** the fact that the longitudinal axis (Y) of the twisted core (61) is rectilinear.

9. An applicator according to any one of the claim 1 to 6, **characterized by** the fact that the stem (4) extends along a longitudinal axis (X) that coincides with the longitudinal axis (Y) of the twisted core (61).

10. An applicator according to any one of the preceding claim, **characterized by** the fact that the applicator is made at least in part out of thermoplastic, elastomer, or thermoplastic elastomer material, in particular by molding.

11. An applicator according to any of the claim 1 to 9, **characterized by** the fact that the applicator is made at least in part out of wood or metal, in particular by machining.

12. An applicator according to any one of the preceding claim, wherein, when observed from the side, a line (L) interconnecting the free ends (30) of the applicator elements (60) presents a distance from the longitudinal axis (Y) of the twisted core (61) that passes through at least one extremum.

13. An applicator according to claim 12, **characterized by** the fact that the extremum is a maximum.

14. An applicator according to claim 12, **characterized by** the fact that at least part of the line (L) presents a shape that is triangular.

15. An applicator according to claim 12, **characterized by** the fact that at least part of the line (L) presents a shape that is rounded, in particular being circular or bullet-shaped.

16. An applicator according to claim 12, wherein the distance between the line (L) and the longitudinal axis (Y) of the twisted core passes through two extremums.

17. An applicator according to any one of the preceding claim, **characterized by** the fact that the applicator elements are bristles of diameter less than or equal to 8/100 mm, better 6/100 mm.

18. An applicator according to any one of the preceding claim, **characterized by** the fact that the brush presents an envelope surface that is substantially conical or frustoconical converging towards its distal end.

19. An applicator according to any one of the preceding claim, **characterized by** the fact that the brush presents an envelope surface that is substantially conical or frustoconical diverging towards its distal end.

20. An applicator according to any one of the preceding claim, **characterized by** the fact that the brush presents an envelope surface that is substantially bi-conical.

21. An applicator according to any one of the preceding claim, **characterized by** the fact that the twisted core comprises a metal wire of diameter less than 0.7 mm, in particular lying in the range 0.2 mm to 0.6 mm, better in the range 0.35 mm to 0.5 mm.

22. An applicator according to any one of the preceding claims, **characterized by** the fact that the applicator elements (60) extends on the twisted core (61) over a distance (d) that is less than or equal to 7 mm.

23. An applicator according to any one of the preceding claims, **characterized by** the fact that the applicator elements (60) extends on the twisted core (61) over a distance (d) that is less than or equal to 6 mm.

24. An applicator according to any one of the preceding claims, **characterized by** the fact that the applicator elements (60) extends on the twisted core (61) over a distance (d) lying in the range about 2 mm to about 5 mm.

25. An applicator according to any one of the preceding claims, **characterized by** the fact that the applicator elements (60) extends on the twisted core (61) over a distance (d) lying in the range about 2 mm to about 3 mm.

26. An applicator according to any one of the claim 1 to 25, **characterized by** the fact that the height of the applicator elements (60) is lying in the range about 0.5 mm to about 10 mm.

27. A condition and applicator device for applying a substance (P) on a fringe of eyelashes or eyebrows, the device comprising:
· a receptacle (2) for containing the substance (P) ; and
· an applicator (3) as defined in any one of the preceding claim.

28. A device according to claim 28, **characterized by** the fact that it comprises a wiper member (8).

29. A device according to claim 29, **characterized by** the fact that the wiper member (8) comprising an annular lip (51) arranged to wipe the stem (4).

30. A device according to any one of the claim 27 to 29, **characterized by** the fact that the stem (4) is connected to a closure cap (7) for the receptacle, and by the fact the applicator (3) is housed inside the receptacle (2) when the device is in the closed position.

31. A device according to any one of the claim 27 to 30, **characterized by** the fact that the substance (P) is mascara.

32. A device according to claim 31, **characterized by** the fact that the mascara is of a color other than black.

33. A device according to any one of the claim 27 to 32, **characterized by** the fact that it includes an additional receptacle (70) and an additional applicator (71).

34. A device according to claim 33, **characterized by** the fact that the additional receptacle contains a substance (P') different from the substance (P) contained in the receptacle.

## Patentansprüche

1. Appliziereinrichtung zur Anwendung eines Produktes (P) auf Augenwimpern oder auf Augenbrauen, die aufweist:
- einen Schaft (4),
- eine Bürste, die umfasst:
- eine verdrillte Seele (61), die an den Schaft (4) anschließt und sich entlang einer longitudinalen Achse (Y) erstreckt,
- mehrere Applizierelemente (60), die auf der verdrillten Seele (5) angeordnet sind und sich genau bzw. merklich transversal zu der longitudinalen Achse (Y) erstrecken, wobei sämtliche Applizierelemente (60) von Haaren bzw. Borsten gebildet sind,
**dadurch gekennzeichnet, dass** die Haare bzw. Borsten der Bürste sich auf bzw. über eine Entfernung erstrecken, die sich zwischen 0,1 cm und 1 cm in der Länge der longitudinalen Achse (Y) der verdrillten Seele erstreckt, und dadurch, dass die verdrillte Seele zwischen 3 und 6 Windungen aufweist.

2. Appliziereinrichtung nach dem voranstehenden Anspruch, **dadurch gekennzeichnet, dass** sich die Applizierelemente (60) auf der verdrillten Seele (61) auf einer Entfernung bzw. einem Bereich (b) von unterhalb oder gleich 8 mm erstrecken.

3. Appliziereinrichtung nach einem der voranstehenden Ansprüche, **dadurch gekennzeichnet, dass** die Applizierelemente (60) auf die verdrillte Seele (61) aufgesetzt sind.

4. Appliziereinrichtung nach einem der Ansprüche 1 bis 3, **dadurch gekennzeichnet, dass** die verdrillte Seele auf dem Schaft aufgesetzt ist.

5. Appliziereinrichtung nach irgendeinem der voranstehenden Ansprüche, **dadurch gekennzeichnet, dass** sich der Schaft (4) entlang einer longitudinalen Achse (X) erstreckt, die sich von der longitudinalen Achse (Y) der verdrillten Seele (61) unterscheidet.

6. Appliziereinrichtung nach Anspruch 5, **dadurch gekennzeichnet, dass** die longitudinale Achse (X) des Schaftes (4) mit der longitudinalen Achse (Y) der verdrillten Seele (61) einen Winkel (α) zwischen 5° und 45° bildet, insbesondere ungefähr gleich 20°.

7. Appliziereinrichtung nach Anspruch 1, **dadurch gekennzeichnet, dass** die longitudinale Achse (Y) der verdrillten Seele (61) gekrümmt ist.

8. Appliziereinrichtung nach irgendeinem der Ansprüche 1 bis 6, **dadurch gekennzeichnet, dass** die longitudinale Achse (Y) der verdrillten Seele (61) geradlinig ist.

9. Appliziereinrichtung nach einem der Ansprüche 1 bis 6, **dadurch gekennzeichnet, dass** der Schaft (4) sich in Übereinstimmung mit der longitudinalen Achse (X) erstreckt, die sich mit der longitudinalen Achse (Y) der verdrillten Seele (61) vereinigt.

10. Appliziereinrichtung nach einem der voranstehenden Ansprüche, **dadurch gekennzeichnet, dass** diese wenigstens teilweise aus einem thermoplastischen, einem elastomeren oder einem thermoplastisch elastomeren Material insbesondere durch Formgebung hergestellt ist.

11. Appliziereinrichtung nach einem der Ansprüche 1 bis 9, **dadurch gekennzeichnet, dass** diese wenigstens teilweise aus Holz oder Metall insbesondere durch maschinelle Bearbeitung hergestellt ist.

12. Appliziereinrichtung nach einem der voranstehenden Ansprüche, **dadurch gekennzeichnet, dass**, wenn sie von der Seite her betrachtet wird, eine Linie (L), die die freien Enden (30) der Applizierelemente (60) verbindet, einen Abstand zu der longitudinalen Achse (Y) der verdrillten Seele (61) darstellt, die durch mindestens ein Extremum hindurchläuft.

13. Appliziereinrichtung nach Anspruch 12, **dadurch gekennzeichnet, dass** das Extremum ein Maximum ist.

14. Appliziereinrichtung nach Anspruch 12, **dadurch gekennzeichnet, dass** die Linie (L) zumindest teilweise eine dreieckige Form darstellt.

15. Appliziereinrichtung nach Anspruch 12, **dadurch gekennzeichnet, dass** die Linie (L) zumindest teilweise eine abgerundete Form, insbesondere eine kreisförmige oder spitzbogige Form, darstellt.

16. Appliziereinrichtung nach Anspruch 12, **dadurch gekennzeichnet, dass** der Abstand der Linie (L) zu der longitudinalen Achse (Y) der verdrillten Seele durch zwei Extrema hindurchläuft.

17. Appliziereinrichtung nach einem der voranstehenden Ansprüche, **dadurch gekennzeichnet, dass** die Applizierelemente Haare bzw. Borsten mit einem Durchmesser unterhalb von oder gleich 8/100 mm, besser 6/100 mm sind.

18. Appliziereinrichtung nach einem der voranstehenden Ansprüche, **dadurch gekennzeichnet, dass** die Bürste eine Fülloberfläche darstellt, die genau bzw. merklich konisch oder kegelstumpfartig Richtung ihres fernen Endes konvergiert bzw. zuläuft.

19. Appliziereinrichtung nach irgendeinem der Ansprüche 1 bis 17, **dadurch gekennzeichnet, dass** die Bürste eine Fülloberfläche darstellt, die genau bzw. merklich konisch oder kegelstumpfartig in Richtung ihres distalen Endes divergiert bzw. auseinanderläuft.

20. Appliziereinrichtung nach einem der Ansprüche 1 bis 17, **dadurch gekennzeichnet, dass** die Bürste eine Hülloberfläche darstellt, die genau bzw. merklich doppelkonisch ist.

21. Appliziereinrichtung nach einem der voranstehenden Ansprüche, **dadurch gekennzeichnet, dass** die verdrillte Seele einen metallischen Draht mit einem Durchmesser unterhalb von 0,7 mm aufweist, insbesondere zwischen 0,2 und 0,6 mm, besser zwischen 0,35 und 0,5 mm.

22. Appliziereinrichtung nach einem der voranstehenden Ansprüche, **dadurch gekennzeichnet, dass** die Applizierelemente (60) sich auf der verdrillten Seele auf bzw. über einem Abstand (d) unterhalb von oder gleich 7 mm erstrecken.

23. Appliziereinrichtung nach einem der voranstehenden Ansprüche, **dadurch gekennzeichnet, dass** sich die Applizierelemente (60) auf der verdrillten Seele über bzw. auf einem Abstand (d) unterhalb von oder gleich 6 mm erstrecken.

24. Appliziereinrichtung nach einem der voranstehenden Ansprüche, **dadurch gekennzeichnet, dass** sich die Applizierelemente (60) auf der verdrillten Seele auf bzw. über einen Abstand (d) erstrecken, die zwischen ungefähr 2 und 5mm liegt.

25. Appliziereinrichtung nach einem der voranstehenden Ansprüche, **dadurch gekennzeichnet, dass** sich die Applizierelemente (60) auf der verdrillten Seele auf bzw. über einen Abstand (d) erstrecken, der zwischen ungefähr 2 und 3 mm liegt.

26. Appliziereinrichtung nach einem der Ansprüche 1 bis 25, **dadurch gekennzeichnet, dass** die Höhe der Applizierelemente (60) zwischen ungefähr 0,5 und 10 mm liegt.

27. Vorrichtung zur Konditionierung und zur Applikation eines Produktes (P) auf Wimpern bzw. Augenwimpern oder auf Augenbrauen, die aufweist:
- einen Behälter (2) um das Produkt (P) zu enthalten,
- eine Appliziereinrichtung (3), wie sie in irgendeinem der voranstehenden Ansprüche definiert ist.

28. Vorrichtung nach Anspruch 27, **dadurch gekennzeichnet, dass** sie ein Trocknungsorgan (8) aufweist.

29. Vorrichtung nach Anspruch 28, **dadurch gekennzeichnet, dass** das Trocknungsorgan (8) eine ringförmige bzw. kreisförmige Lippe (51) aufweist, die angeordnet ist, um den Schaft zu trocknen bzw. abzustreifen.

30. Vorrichtung nach einem der Ansprüche 27 bis 29, **dadurch gekennzeichnet, dass** der Schaft (4) mit einer Verschlusskappe (7) des Behälters verbunden ist, und dadurch, dass die Appliziereinrichtung (3) in der verschlossenen Position der Vorrichtung im Inneren des Behälters (2) untergebracht ist.

31. Vorrichtung nach einem der Ansprüche 27 bis 30, **dadurch gekennzeichnet, dass** das Produkt (P) ein Mascara ist.

32. Vorrichtung nach Anspruch 31, **dadurch gekennzeichnet, dass** der Mascara eine von schwarz unterschiedliche Farbe aufweist.

33. Vorrichtung nach einem der Ansprüche 27 bis 32, **dadurch gekennzeichnet, dass** diese einen zusätzlichen Behälter (70) und eine zusätzliche Appliziereinrichtung (71) aufweist.

34. Vorrichtung nach Anspruch 33, **dadurch gekennzeichnet, dass** der zusätzliche Behälter ein Produkt (P') aufweist, das sich von dem Produkt (P) unterscheidet, das in dem Behälter enthalten ist.
